# EUROPÄISCHE PATENTSCHRIFT

(11) **EP 1 225 129 B1**
(45) Veröffentlichungstag und Bekanntmachung des Hinweises auf die Patenterteilung: **28.11.2007**
(21) Anmeldenummer: 02000363.8
(22) Anmeldetag: 05.01.2002
(51) Int. Cl.: B65B 19/28, B65B 59/00

(54) **Verfahren zum Herstellen von Zigarettenpackungen**
Method for making cigarette packages
Procédé pour fabriquer des paquets de cigarettes

(30) Priorität: 23.01.2001 DE 10102926
(43) Veröffentlichungstag der Anmeldung: 24.07.2002
(73) Patentinhaber: Focke & Co. (GmbH & Co. KG), 27283 Verden (DE)
(72) Erfinder: Focke, Heinz, 27283 Verden (DE); Meyer, Kurt, 27308 Kirchlinteln-Neddenaverbergen (DE); Stiller, Martin, 27283 Verden (DE)
(74) Vertreter: Bolte, Erich

(56) Entgegenhaltungen:
- EP-A- 1 041 006
- DE-A- 3 737 973

## Beschreibung

Die Erfindung betrifft ein Verfahren zum Herstellen von Zigarettenpackungen bei einem Wechsel des Verpackungsmaterials - Produktwechsel -, mit Hilfe wenigstens einer Verpackungsmaschine - Packer -, der Zigaretten einerseits und Verpackungsmaterial als fortlaufende Materialbahn andererseits zugeführt werden.

In der Zigarettenindustrie ergibt sich vermehrt die Notwendigkeit, kurzfristig einen Wechsel des Packungsinhalts, also der Zigaretten und/oder des Verpackungsmaterials in derselben Fertigungsanlage durchzuführen. Dieser Produkt- oder Markenwechsel kann sich auf alle Produktmerkmale der Packungen beziehen, also auf die Zigaretten ebenso wie auf das gesamte Verpackungsmaterial.

Bisher geht man so vor, dass bei einem Produktwechsel die Verpackungsmaschine bzw. die komplette Fertigungsanlage (Linie) nach Beendigung der Produktion einer bestimmten Marke stillgesetzt wird. Das in der Anlage vorhandene Material, einschließlich der bis dahin gefahrenen Zigaretten wird von Hand entfernt und als Abfall beseitigt. Danach wird das neue Material installiert und die Verpackungsmaschine bzw. Linie mit den neuen Zigaretten bzw. dem neuen Verpackungsmaterial wieder in Gang gesetzt.

Der Erfindung liegt die Aufgabe zugrunde, den Produkt- bzw. Markenwechsel bei der Herstellung von Zigarettenpackungen so durchzuführen, dass nur geringe Produktionsverluste durch den Wechsel auftreten.

Zur Lösung dieser Aufgabe ist das erfindungsgemäße Verfahren durch folgende Merkmale gekennzeichnet:
a) bei Einleitung einer Betriebsphase "Produktwechsel" wird die noch zu verarbeitende Rest-Menge an bisherigem bahnförmigen Verpackungsmaterial - Alt-Bahn - ermittelt,
b) die Zufuhr der Alt-Bahn zur Verpackungsmaschine wird auf die noch zu verarbeitende Rest-Menge begrenzt,
c) eine Bobine, nämlich Neu-Bobine mit neuem zu verarbeitenden Verpackungsmaterial - Neu-Bahn - wird benachbart zu einer Bobine - Alt-Bobine - mit der Alt-Bahn bereitgehalten,
d) ein Anfang der Neu-Bahn wird bei laufender Verpackungsmaschine mit einem Ende der Alt-Bahn verbunden unter Bildung einer Bahnverbindung (Splice),
e) die Zigarettenpackung oder eine Gebindepackung, nämlich Zigarettenstange, mit mindestens einer Bahnverbindung wird identifiziert und ausgesondert.

Eine Besonderheit der Erfindung besteht darin, dass fortlaufendes Material der aktuell gefertigten Zigarettenpackungen bei einem Wechsel mit dem fortlaufenden Material der neu zu fertigenden Packung verbunden wird durch einen sogenannten Splice. Bei dem erfindungsgemäßen Verfahren wird so vorgegangen, dass die Verbindung der Materialbahnen einer identifizierbaren und auszusondernden Zigarettenpackung, insbesondere einem auszusondernden Gebinde zugeordnet wird. Dadurch wird vermieden, dass das Alt-Material aus den Bewegungsbahnen herausgenommen und das Neu-Material aufwendig eingefädelt werden muss.

Bei der Umsetzung der Erfindung wird so vorgegangen, dass die Verpackungsmaschine bzw. die Anlage soweit hinsichtlich der Alt-Packungen leergefahren wird, dass ein verfahrenstechnisch erforderlicher Rest an Zigarettenpackungen in einzelnen Aggregaten der Anlage zurückbleibt. Dieser Restbestand an Alt-Packungen ist hinsichtlich der Anzahl bekannt. Dadurch ist es möglich, die Position der Bahnverbindung (Splice) so zu bestimmen, dass insbesondere die letzte Alt-Packung die Verbindungsstelle aufweist und dass insbesondere das letzte Gebinde mit den Alt-Packungen alle Bahnverbindungen enthält. Diese Zigarettenstange wird dann ausgesondert.

Weitere Besonderheiten und Merkmale der Erfindung werden nachfolgend anhand der Zeichnungen näher erläutert. Es zeigt:
- Fig. 1: eine Anlage bzw. Linie zum Herstellen von Zigarettenpackungen in schematischer Draufsicht,
- Fig. 2: eine Einzelheit der Einrichtung gemäß Fig. 1, nämlich eine Verpackungsmaschine - Packer - in perspektivischer Darstellung,
- Fig. 3: einen Packungsspeicher, ebenfalls in schematischer Darstellung,
- Fig. 4: eine weitere Verpackungsmaschine, nämlich einen Folienpacker, in perspektivischer Darstellung,
- Fig. 5: einen Gebindepacker, nämlich Stangenpacker in perspektivischer Darstellung,
- Fig. 6: einen Kartonpacker, ebenfalls in perspektivischer Darstellung.

In den Zeichnungen ist eine Anlage zum Herstellen von Zigaretten und Zigarettenpakkungen 10 bis zum Einfüllen in (Versand-)Kartons 11 gezeigt. Das Beispiel bezieht sich konkret auf Zigarettenpackungen 10 des Typs Klappschachtel bzw. Hinge-Lid.

Die (komplette) Anlage bzw. Linie besteht gemäß Fig. 1 aus einer Zigarettenherstellmaschine, also einem Maker 12, einer mit diesem verbundenen Filteransetzmaschine - Tipper 13 -, einer Verpackungsmaschine zum Herstellen der Zigarettenpackungen 10, also einem Packer 14, einem Packungsspeicher 15, einer Verpackungsmaschine zum Anbringen einer Außenumhüllung an den Zigarettenpackungen 10 - Folienpacker 16 -, einem Gebindepacker bzw. Stangenpacker 17 und einem Kartonpacker 19 zum Herstellen und Befüllen der Kartons 11. Von Interesse sind weitere Einrichtungen der Linie, nämlich ein Zigarettenspeicher 19 zur Aufnahme eines Vorrats an Zigaretten im Bereich des Packers 14. Dem Packer 14 ist weiterhin eine Materialeinheit 20 zugeordnet. Diese bevorratet Verpackungsmaterial und stellt das Material dem Packer 14 zur Verfügung.

Die durch den Packer 14 hergestellten Zigarettenpackungen 10 werden über einen längeren Packungsförderer 21 zum Folienpacker 16 transportiert. Der Packungsspeicher 15 zur Schaffung eines Vorrats an Zigarettenpackungen 10 ist im Bereich dieses Packungsförderers 21 positioniert. Zwischen dem Folienpacker 16 und dem Stangenpacker 17 befindet sich eine (doppelbahnige) Förderbahn 22 für zwei übereinanderliegende Dichtreihen von Zigarettenpackungen 10 zur Bildung von Packungsgruppen 23 für je ein Packungsgebinde, nämlich eine Zigarettenstange 24. Diese wiederum werden durch einen Stangenförderer 25 dem Kartonpacker 18 zugeführt.

Der hier beispielhaft gewählte Typ einer Zigarettenpackung 10, nämlich Klappschachtel, hat einen standardmäßigen Aufbau. Eine Zigarettengruppe ist von einem Innenzuschnitt aus Papier oder Stanniol umgeben. Dem so gebildeten Zigarettenblock wird ein ebenfalls aus dünnem Karton bestehender Kragen zugeführt. Die Einheit aus Zigarettenblock und Kragen wird von einem anderweitig gefertigten, nämlich gestanzten Zuschnitt aus (dünnem) Karton umgeben. An diesem wird üblicherweise eine (Steuer-)Banderole angebracht. Die fertige Zigarettenpackung 10 wird von einer Außenumhüllung aus Folie umgeben.

Es geht nun um einen Produkt- bzw. Markenwechsel, wobei beispielshaft unterstellt wird, dass nicht nur der Packungsinhalt, sondern auch das gesamte Verpackungsmaterial - Alt-Material - durch neues Material - Neu-Material - zu ersetzen ist.

Die Besonderheit des Verfahrens besteht darin, dass der Produkt- bzw. Markenwechsel fließend vonstatten geht, und zwar unter Mitwirkung der Neu-Packungen bzw. des Neu-Materials. Es ist wichtig, dass fortlaufendes Material, also Bahnen des Verpackungsmaterials miteinander verbunden werden, also Neu-Bahnen durch Splice (Bahnverbindung) mit der jeweiligen Alt-Bahn. Die Bildung und Zuführung dieser Bahnverbindung ist so gesteuert, dass eine bestimmte, identifizierbare Packung, insbesondere die letzte Alt-Packung, die Bahnverbindungen und die zuletzt gebildete Zigarettenstange 24 die Packung mit den Verbindungsstellen enthält und darüber hinaus die Verbindungsstelle für die Umhüllung der Zigarettenstange 24. Diese Zigarettenstange 24 wird ausgesondert.

Vor Einleitung des Betriebszustands "Markenwechsel" werden die hierfür erforderlichen Informationen bereitgestellt, insbesondere über Art und Umfang des Wechsels. Die Daten können von einem Zentralrechner an die einzelnen Anlagen oder Verpackungsmaschinen übermittelt und auf einem Monitor angezeigt werden.

Als erstes wird das Neu-Material in dem erforderlichen Umfange an den einzelnen Maschinen und Aggregaten bereitgestellt. Als Bobinen bereitgestelltes bahnförmiges Verpackungsmaterial wird üblicherweise auf drehbaren Zapfen positioniert und für die Verarbeitung von den drehend angetriebenen Bobinen abgezogen. Eine Materialstation weist üblicherweise mindestens zwei Zapfen auf, von denen der eine zur Aufnahme einer Ersatzbobine dient. Bei dem Materialwechsel wird eine Bobine mit Neu-Material auf dem Zapfen für die Ersatzbobine positioniert, während das aktuelle (Alt-)Material weiterhin von der Bobine auf dem aktiven Zapfen abgezogen wird.

Wenn der Zeitpunkt für den Wechsel des bahnförmigen Materials festgestellt ist - anhand einer bestimmten, identifizierbaren Anzahl von Alt-Packungen -, wird die Bahnverbindung in üblicher Weise eingeleitet, also die bis dahin ablaufende Alt-Bahn mit der von der Neu-Bobine abgezogenen Neu-Bahn durch einen Splice verbunden. Die Berechnung der Restmenge an noch zugeführtem Alt-Material ist so berechnet, dass die letzte Alt-Packung bzw. die letzte Zigarettengruppe mit Alt-Zigaretten die Bahnverbindung aufweist.

Die Verpackungs- bzw. Fertigungsanlage wird stillgesetzt, wenn eine hinsichtlich der Anzahl definierte, bekannte Restmenge an (fertigen) Zigarettenpackungen in der Anlage vorhanden ist. In der Ruhestellung wird die Vorbereitung des Neu-Materials durchgeführt. Danach wird die Anlage mit neuen Zigaretten und neuem Verpackungsmaterial im Bereich der Packers 14 wieder in Gang gesetzt, bis die Neu-Packungen an den Restbestand der Alt-Packungen anschließen. Die Fertigung wird dann fortgesetzt. Während des Stillstands der Anlage wird eine weitere Zufuhr von Zuschnitten durch Abtrennen von Materialbahnen durch Anhalten eines Schneidaggregats zum Abtrennen der Zuschnitte (Messerblock) verhindert.

Am Packer 14 werden demnach Neu-Bobinen 26 mit Stanniol oder Papier bereitgestellt, und zwar eine größere Anzahl in einem Bobinenvorrat. Eine einzelne Neu-Bobine 26 wird auf einem Zapfen 52 für eine Ersatzbobine bereitgehalten zur Verbindung einer Neu-Bahn 47 mit der ablaufenden Alt-Bahn der Alt-Bobine 45.

In analoger Weise wird im Bereich eines Kragenaggregats eine neue Kragenbobine 28 auf einem Zapfen bereitgehalten zur Verbindung mit der ablaufenden Kragenbahn 29.

Im Bereich eines Faltrevolvers 30 befinden sich (zwei) Zuschnittmagazine 31 mit Zuschnitten 32 für die Klappschachtel. Die hergestellten Zigarettenpackungen 10 werden in einen ersten Trockenrevolver 33 und von diesem über eine quergerichtete Packungsbahn 34 einem zweiten Trockenrevolver 35 zugeführt.

Die aus dem Trockenrevolver 35 austretenden Zigarettenpackungen 10 werden in Dichtreihe auf dem Packungsförderer 21 transportiert. Mindestens ein Teil der Zigarettenpackungen 10 gelangt in den Packungsspeicher 15 und wird nach Bedarf auf dem weiterführenden Packungsförderer 21 dem Folienpacker 16 übergeben. Der Packungsförderer 21 besteht aus Fördergurten ohne Mitnehmer bzw. sonstige Abstandhalter, so dass die Relativstellung der Zigarettenpackungen 10 auf dem Packungsförderer 21 unbestimmt ist.

Im Bereich des Folienpackers 16 muss Verpackungsmaterial für die Außenumhüllung der Zigarettenpackungen 10 bereitgehalten werden. Es geht um eine Folienbahn 36, von der Zuschnitte für die Außenumhüllung abgetrennt werden. Dabei wird in der beschriebenen Weise vorgegangen, nämlich durch Verbindung der von einer Alt-Bobine 37 abgezogenen Folienbahn 36 (Alt-Bahn) mit einer Neu-Bahn, die von einer auf einem entsprechenden Zapfen positionierten Neu-Bobine 53 kommt.

Die fertigen, mit einer Außenumhüllung versehenen Zigarettenpackungen 10 gelangen auf einer doppelten Förderbahn 22 zum Stangenpacker 17, und zwar in Dichtreihe, wobei jeweils zwei Zigarettenpackungen 10 übereinanderliegen. Durch Querabschub können so die Packungsgruppen 23 aus insgesamt zehn Zigarettenpackungen 10 als Inhalt einer Zigarettenstange 24 gebildet werden.

Im Bereich des Stangenpackers 17 ist Material bereitzuhalten für die Umhüllung der Packungsgruppe 23. Bei dem gezeigten Beispiel wird von einer Stangenbobine - Alt-Bobine 38 - eine (Papier-)Bahn - Alt-Bahn 39 - abgezogen zum Herstellen von Zuschnitten für die Zigarettenstangen 24.

Die gebildeten Zigarettenstangen 24 werden an der Austrittsseite des Stangenpackers 17 in einen Packungsturm 40 eingefördert. In diesem sind die Zigarettenstangen 24 übereinandergestapelt. Am oberen Ende werden die Zigarettenstangen 24 in Querrichtung abgeschoben und danach in einer einzelnen Packungsreihe auf dem Stangenförderer 25 zum Kartonpacker 18 transportiert.

Der Kartonpacker 18 ist mit einem Kartonmagazin 41 ausgestattet. Diesem werden einzelne, vorbereitete Kartonzuschnitte 42 entnommen, aufgefaltet und durch Einschieben der Zigarettenstangen 24 befüllt. Ein Verschlussstreifen 43, nämlich ein Klebestreifen, wird im Bereich von Boden- und Stirnlappen auf den Karton 11 aufgebracht.

Wenn die von den Alt-Packungen zu fertigende Produktionsmenge annähernd erreicht ist, wird als erstes der Maker 12 heruntergefahren und schließlich abgeschaltet. Die Förderorgane für den Transport der Zigaretten zum Tipper 13 und zum Packer 14 werden leergefahren, gegebenenfalls manuell vollständig entleert. Das Neu-Material wird an den einzelnen Aggregaten und Maschinen positioniert für die Verbindung mit der Alt-Bahn.

Der Packer 14 ist üblicherweise mit einem Zigarettenmagazin 46 versehen, aus dem Zigarettengruppen 49 abgefördert werden zur Umhüllung durch den Innenzuschnitt. Wenn im Bereich des Zigarettenmagazins 46 ein bestimmter Mindestpegel an Zigaretten erreicht ist, wird (z.B. über eine Lichtschranke) ein Signal ausgelöst, welches den Splice zwischen der Alt-Bahn 39 und einer Neu-Bahn 47 einer Neu-Bobine 48 durchführt. Es ist dann noch eine ausreichende Länge an Alt-Bahn vorhanden, so dass die letzte Zigarettengruppe 49 von einem Zuschnitt eingehüllt wird, der die Verbindungsstelle zwischen Alt-Bahn 39 und Neu-Bahn 47 aufweist. Nach dem Abtrennen dieses letzten Zuschnitts wird der Transport der Materialbahn, nämlich der Neu-Bahn 47, stillgesetzt, und zwar durch Abschalten eines Trennorgans (Messerblock) zum Herstellen der Zuschnitte.

Wenn die letzte Zigarettengruppe 49 aus dem Zigarettenmagazin 46 ausgeschoben ist, werden dessen Ausschubstößel stillgesetzt, und zwar vorzugsweise nach Maßgabe von US 6 062 000.

Bei einem Wechsel des Materials für die Herstellung des Kragens 27 wird eine Verbindung der alten Kragenbahn 29 mit der neuen Kragenbahn vorbereitet bzw. hergestellt, und zwar derart, dass die letzte Zigarettengruppe 49 mit Alt-Zigaretten einen Kragen des bisherigen Materials erhält. Danach wird entweder der Antrieb für die Kragenbahn 29 stillgesetzt oder der Splice zur Verbindung von Alt-Bahn und Neu-Bahn noch nicht hergestellt. Jedenfalls werden keine neuen Kragen zugeführt.

Die Zuschnittmagazine 31 mit Zuschnitten 32 (Altzuschnitte) werden ebenfalls so befüllt, dass die vorhandenen Zuschnitte 32 für die Herstellung von Zigarettenpackungen 10 (Alt-Packungen) ausreichen.

Die gesamte Anlage wird fortlaufend leergefahren. Dies gilt für die Trockenrevolver 33 und 35, die Packungsbahn 34, den Packungsförderer 21 und den Packungsspeicher 15.

Die gesamte Anlage wird bis zum Folienpacker 16 leergefahren, ggf. mit Hilfe manueller Beseitigung von Packungen. Der Folienpacker 16 wird automatisch abgeschaltet, wenn im Bereich des Packungsförderers 21 vor dem Folienpacker 16 nur noch ein Restbestand (minimaler Füllgrad) an Zigarettenpackungen 10 vorhanden ist, beispielsweise zehn Zigarettenpackungen. Die Besonderheit besteht darin, dass bei diesem Abschaltvorgang für die gesamte Verpackungsanlage der noch in der Anlage vorhandene Bestand an Packungen (Alt-Packungen) bekannt ist. Die Herstellung der Bahnverbindung im Bereich des Folienpackers 16 und im Bereich des Stangenpackers 17 wird auf diese Anzahl Alt-Packungen eingestellt, mit dem Ziel, die noch herzustellenden Bahnverbindungen einer (letzten) Zigarettenstange 24 zuzuordnen.

Der Splice bzw. die Bahnverbindung wird im Bereich des Folienpackers 16 so gelegt, dass eine ausreichende Anzahl von Zuschnittlängen des Alt-Materials bis zum Trennaggregat bzw. Messerblock für die Zuschnitte noch vorhanden ist. Der Splice wird eingeleitet, wenn sich noch etwa 250 Packungen vor dem Stangenpacker 17 befinden.

Die Komplettierung der letzten Alt-Packungen und Alt-Stangen erfolgt durch Wiederaufnahme der Herstellung der (neuen) Zigaretten und der Verpackung derselben. Das Alt-Material ist - soweit erforderlich - aus den Maschinen und Aggregaten herausgenommen worden, insbesondere aus dem Packer 14. Es werden nun Neu-Packungen produziert und durch den Packungsförderer 21 dem Folienpacker 16 zugeführt. Dort treffen die Neu-Packungen auf den Restbestand an Alt-Packungen unter Ergänzung einer fortlaufenden Reihe von Zigarettenpackungen. Dadurch wird automatisch der Folienpacker 16 wieder in Gang gesetzt, ebenso der Stangenpacker 17. Alt-Packungen und Neu-Packungen durchlaufen demnach lückenlos den Folienpacker 16. Dies führt dazu, dass eine der Zigarettenstangen 24 Alt-Packungen und Neu-Packungen aufweist. Diese Zigarettenstange 24 enthält demnach die Zigarettenpackung 10 mit den Verbindungsstellen der Innenumhüllung (Stanniol) und der Außenumhüllung (Folie). Des Weiteren soll diese Zigarettenstange 24 die Bahnverbindung der Stangenumhüllung enthalten.

Diese unkorrekte Zigarettenstange 24 wird im Bereich des Packungsturms 40 ausgesondert. Dabei wird zweckmäßigerweise so vorgegangen, dass die letzte Zigarettenpackung 10 (Alt-Packung) besonders markiert ist, derart, dass die Markierung elektronisch abgetastet und hiervon ein Steuersignal abgeleitet werden kann. Zum Beispiel kann diese letzte Zigarettenpackung 10 einen metallischen Inhalt (Dummy) aufweisen. Des Weiteren wird die letzte, nämlich den Splice aufweisende Zigarettenstange 24 erkennbar gekennzeichnet, nämlich mit einer sichtbaren Markierung versehen, die das Aussondern im Bereich des Packungsturms 40 erleichtert.

Eine Besonderheit besteht in der Alternative, eine Anzahl von Packungsgruppen entsprechend dem Inhalt einer Zigarettenstange nicht mit einer Stangenumhüllung zu versehen, sondern unverhüllt als Packungsgruppe weiterzufördern, insbesondere in den Packungsturm 40. Hier sind die nicht umhüllten Packungsgruppen von dem Bedienungspersonal oder von entsprechenden Überwachungsorganen leicht zu identifizieren und auszusondern. Zweckmäßig sind insgesamt vier solcher unverhüllter Zigarettenstangen, nämlich je zwei Stangen mit Alt-Packungen und je zwei Stangen mit Neu-Packungen.

Dabei wird so vorgegangen, dass die Anlage erneut angehalten wird, mindestens der Folienpacker 16 und Stangenpacker 17. Aus dem Packungsturm 40 wird eine Anzahl von mehreren, zum Beispiel fünf Zigarettenstangen 24 herausgenommen, unter anderem die markierte, mutmaßlich letzte Alt-Stange. Diese Zigarettenstangen 24 müssen komplett geöffnet und überprüft werden. Wenn die untere der aus dem Packungsturm 40 entnommenen Zigarettenstangen 24 ausschließlich Neu-Packungen bzw. Neu-Material aufweist, ist der Markenwechsel korrekt abgelaufen. Die Anlage kann dann wieder in Gang gesetzt werden zur ausschließlichen Produktion von Neu-Packungen.

Der Austausch des Materials umfasst auch Zuschnitte, insbesondere Zuschnitte 32 für Klappschachteln, aber auch (Steuer-)Banderolen 50, die an den Zigarettenpackungen 10 angebracht werden. Die betreffenden Zuschnitte befinden sich in einem Magazin, nämlich einem Zuschnittmagazin 31 einerseits und einem Banderolenmagazin 51 andererseits. Bei dem Materialwechsel werden die Alt-Zuschnitte manuell entfernt und durch Neu-Zuschnitte ersetzt.

Der beschriebene Markenwechsel kann in analoger Weise auch für die Herstellung von anderen Typen von (Zigaretten-)Packungen durchgeführt werden. Die Steuerung der einzelnen Organe kann dadurch verbessert werden, dass die letzte Zigarettenpackung 10 (Alt-Packung) mit einem abtastbaren Sensor (anstelle einer oder aller Zigaretten) versehen wird. Bei Durchlauf dieses Sensors an bestimmten Messpositionen werden entsprechende Signale gegeben, insbesondere hinsichtlich der Herstellung einer Bahnverbindung.

### Bezugszeichenliste:

- 10: Zigarettenpackung
- 11: Karton
- 12: Maker
- 13: Tipper
- 14: Packer
- 15: Packungsspeicher
- 16: Folienpacker
- 17: Stangenpacker
- 18: Kartonpacker
- 19: Zigarettenspeicher
- 20: Materialeinheit
- 21: Packungsförderer
- 22: Förderbahn
- 23: Packungsgruppe
- 24: Zigarettenstange
- 25: Stangenförderer
- 26: Neu-Bobine
- 27: Kragen
- 28: Kragenbobine
- 29: Kragenbahn
- 30: Faltrevolver
- 31: Zuschnittmagazin
- 32: Zuschnitt
- 33: Trockenrevolver
- 34: Packungsbahn
- 35: Trockenrevolver
- 36: Folienbahn
- 37: Alt-Bobine
- 38: Alt-Bobine
- 39: Alt-Bahn
- 40: Packungsturm
- 41: Kartonmagazin
- 42: Kartonzuschnitt
- 43: Verschlussstreifen
- 45: Alt-Bobine
- 46: Zigarettenmagazin
- 47: Neu-Bahn
- 48: Neu-Bobine
- 49: Zigarettengruppe
- 50: Banderole
- 51: Banderolenmagazin
- 52: Zapfen
- 53: Neu-Bobine

## Patentansprüche

1. Verfahren zum Herstellen von Zigarettenpackungen (10) bei einem Wechsel des Verpackungsmaterials - Produktwechsel -, mit Hilfe wenigstens einer Verpackungsmaschine - Packer (14) -, der Zigaretten einerseits und Verpackungsmaterial als fortlaufende Materialbahn andererseits zugeführt werden, **gekennzeichnet durch** folgende Merkmale:
a) bei Einleitung einer Betriebsphase "Produktwechsel" wird die noch zu verarbeitende Rest-Menge an bisherigem bahnförmigen Verpackungsmaterial - Alt-Bahn - ermittelt,
b) die Zufuhr der Alt-Bahn zur Verpackungsmaschine wird auf die noch zu verarbeitende Rest-Menge begrenzt,
c) eine Bobine, nämlich Neu-Bobine (26) mit neuem zu verarbeitenden Verpackungsmaterial - Neu-Bahn (47) - wird benachbart zu einer Bobine - Alt-Bobine (45) - mit der Alt-Bahn bereitgehalten,
d) ein Anfang der Neu-Bahn (47) wird bei laufender Verpackungsmaschine mit einem Ende der Alt-Bahn verbunden unter Bildung einer Bahnverbindung (Splice),
e) die Zigarettenpackung (10) oder eine Gebindepackung, nämlich Zigarettenstange (24), mit mindestens einer Bahnverbindung wird identifiziert und ausgesondert.

2. Verfahren nach Anspruch 1, **dadurch gekennzeichnet, dass** die Bahnverbindungen aller Bahnen des Verpackungsmaterials einer Zigarettenpackung (10) und/oder einer Zigarettenstange (24) zugeordnet und diese nach Fertigstellung ausgesondert wird, insbesondere im Bereich eines aufrechten Packungsturms (40) für Zigarettenstangen (24), wobei vorzugsweise die auszusondernden Zigarettenstangen (24) ohne Umhüllung, also lediglich die die Zigarettenstange (24) bildende Gruppe von Zigarettenpackungen (10), bereitgestellt und ausgesondert wird.

3. Verfahren nach Anspruch 1 oder 2, **dadurch gekennzeichnet, dass** mehrere aufeinanderfolgend gefertigte Zigarettenstangen (24) unter Einschluss der die Bahnverbindung des Verpackungsmaterials der Zigarettenstangen (24) aufweisenden Zigarettenstange (24) ausgesondert und hinsichtlich des Inhalts überprüft werden zur Feststellung des Übergangs zwischen den alten Zigarettenpackungen (10) zu den neuen Zigarettenpackungen (10).

4. Verfahren nach Anspruch 1 oder einem der weiteren Ansprüche, **gekennzeichnet durch** folgende Merkmale:
a) der Packer (14) und/oder eine komplette Fertigungs- und Verpackungsanlage wird zum Produktwechsel soweit leergefahren, dass ein aufgrund vorgegebener Betriebszustände bekannter Restbestand an Zigarettenpackungen (10), nämlich Alt-Packungen, in der Anlage vorhanden ist,
b) das bisherige Verpackungsmaterial, nämlich die Alt-Bahn, wird dem vorhandenen Restbestand an Zigarettenpackungen zugeordnet, derart, dass Bahnverbindungen zwischen einer Alt-Bahn und einer Neu-Bahn gezielt der bzw. den letzten Alt-Packung(en) zugeordnet sind.

5. Verfahren nach Anspruch 4, **gekennzeichnet durch** folgende Merkmale:
a) die Verpackungsanlage wird bis auf eine definierte Restmenge an Zigarettenpackungen (10) im Bereich eines Folienpackers (16) und eines hieran anschließenden Stangenpackers (17) leergefahren,
b) nach Erreichen einer definierten Restmenge an Zigarettenpackungen (10) wird die Produktion von neuen Zigarettenpackungen wieder angefahren, wobei die neuen Zigarettenpackungen im Bereich eines Förderers - Packungsförderer (21) - an den Restbestand der vorhandenen Zigarettenpackungen (10) anschließt.

## Claims

1. Process for producing cigarette packs (10) during a changeover of the pack contents and/or packaging material - product changeover - with the aid of at least one packaging machine - packer (14) - to which cigarettes and packaging material are fed as a continuous material web or/as blanks **characterized by** the following features:
a) upon initiation of a "product changeover" operating phase, a determination is made of the residual quantity of previous web-like packaging material - old web - which is still to be processed,
b) the feed of the old web to the packaging machine is limited to the residual quantity which is still to be processed,
c) a reel, namely new reel (26) with new packaging material to be processed - new web (47) - is held ready at a position adjacent to a reel - old reel (45) - with the old web,
d) while the packaging machine is still running, a start of a new web (47) is connected to an end of an old web to form a web connection (splice),
e) the cigarette pack (10) or a multipack, namely cigarette multipack (24), with at least one web connection is identified and separated out.

2. Process according to Claim 1, **characterized in that** the web connections of all the webs of the packaging material are assigned to a cigarette pack (10) and/or a cigarette multipack (24) and, following completion, the latter is separated out, in particular in the region of an upright pack tower (40) for cigarette multipacks (24), with preferably the non-wrapped cigarette multipacks (24) to be separated out, that is to say merely the groups of cigarette packs (10) forming the cigarette multipack (24), being kept ready and separated out.

3. Process according to Claim 1 or 2, **characterized in that** a plurality of cigarette multipacks (24) produced one after the other, including the cigarette multipack (24) having the web connection of the packaging material of the cigarette multipacks (24), are separated out and have their contents checked in order to establish the changeover between the old cigarette packs (10) and the new cigarette packs (10).

4. Process according to Claim 1 or one of the further Claims, **characterized by** the following features:
a) the packer (14) and/or an entire production and packaging installation, for product changeover, is emptied to the extent where a residual stock of cigarette packs (10), namely old packs, known on account of predetermined operating states, is present in the installation,
b) the previous packaging material, namely the old web, is assigned to the residual stock of cigarette packs present such that web connections between an old web and a new web are assigned specifically to the last old pack(s).

5. Process according to Claim 4, **characterized by** the following features:
a) the packaging installation is emptied to a defined residual quantity of cigarette packs (10) in the region of a film packer (16) and of a following multipacker (17),
b) once a defined residual quantity of cigarette packs (10) has been reached, the production of new cigarette packs is started up again, the new cigarette packs following the residual stock of cigarette packs (10) present in the region of a conveyor - pack conveyor (21).

## Revendications

1. Procédé de fabrication de paquets de cigarettes (10) lors d'un changement de matériau d'emballage (changement de produit), au moyen d'au moins une machine à emballer (empaqueteuse (14)) à laquelle sont apportés d'une part des cigarettes et d'autre part du matériau d'emballage sous forme de bande continue, **caractérisé par** les caractéristique suivantes :
a) au lancement d'une phase de fonctionnement « changement de produit » est déterminée la quantité restante encore à mettre en oeuvre de matériau d'emballage en forme de bande ayant existé jusque là (ancienne bande),
b) l'apport de l'ancienne bande à la machine à emballer est limité à la quantité restante encore à mettre en oeuvre,
c) une bobine, à savoir une nouvelle bobine (26) contenant du nouveau matériau d'emballage à mettre en oeuvre (nouvelle bande (47)), est tenue prête à proximité d'une bobine (ancienne bobine (45)) contenant l'ancienne bande,
d) la machine à emballer étant en marche, le début de la nouvelle bande (47) est joint à la fin de l'ancienne bande avec formation d'un joint de bandes,
e) le paquet de cigarettes (10) ou un paquet de groupement, à savoir une cartouche de cigarettes (24), qui présente au moins un joint de bandes est identifié et retiré.

2. Procédé selon la revendication 1, **caractérisé par le fait que** les joints de toutes les bandes de matériau d'emballage sont associés à un paquet de cigarettes (10) et/ou à une cartouche de cigarettes (24) et celui-ci ou celle-ci est retiré(e) après achèvement, en particulier dans la zone d'une tour verticale à paquets (40) pour cartouches de cigarettes (24), et de préférence, les cartouches de cigarettes à retirer (24) sont préparées et retirées sans enveloppe, c'est-à-dire qu'est préparé et retiré simplement le groupe de paquets de cigarettes (10) qui forme la cartouche de cigarettes (24).

3. Procédé selon l'une des revendications 1 et 2, **caractérisé par le fait que** plusieurs cartouches de cigarettes (24) fabriquées à la suite, y compris la cartouche de cigarettes (24) qui présente le joint de bandes de matériau d'emballage des cartouches de cigarettes (24), sont retirées et contrôlées en ce qui concerne leur contenu pour la détermination de la transition entre les anciens paquets de cigarettes (10) et les nouveaux paquets de cigarettes (10).

4. Procédé selon la revendication 1 ou une des autres revendications, **caractérisé par** les caractéristiques suivantes :
a) pour le changement de produit, une marche à vide de l'empaqueteuse (14) et/ou d'une installation complète de fabrication et d'emballage est effectuée jusqu'à ce que dans l'installation existe un reste de paquets de cigarettes (10), à savoir d'anciens paquets, connu d'après des régimes fixés,
b) le matériau d'emballage ayant existé jusque là, à savoir l'ancienne bande, est associé au reste existant de paquets de cigarettes de façon telle que les joints de bandes entre une ancienne bande et une nouvelle bande soient associés de manière ciblée au(x) demier(s) ancien(s) paquet(s).

5. Procédé selon la revendication 4, **caractérisé par** les caractéristiques suivantes :
a) une marche à vide de l'installation d'emballage est effectuée jusqu'à une quantité restante définie de paquets de cigarettes (10) dans la zone d'une empaqueteuse en feuille (16) et d'une encartoucheuse (17) y faisant suite,
b) lorsqu'une quantité restante définie de paquets de cigarettes (10) est atteinte, la production de nouveaux paquets de cigarettes est remise en marche, les nouveaux paquets de cigarettes faisant suite, dans la zone d'un transporteur (transporteur de paquets (21)), au reste des paquets de cigarettes (10) existants.
